# EUROPÄISCHE PATENTSCHRIFT

(11) **EP 3 274 971 B1**
(45) Veröffentlichungstag und Bekanntmachung des Hinweises auf die Patenterteilung: **27.06.2018**
(21) Anmeldenummer: 16712308.2
(22) Anmeldetag: 22.03.2016
(51) Int. Cl.: G08B 13/12, E04H 17/16

(54) **GITTERMATTE ZUR FÜHRUNG EINES SIGNALKABELS**
LATTICE MAT FOR GUIDING A SIGNAL CABLE
MÂT EN TREILLIS POUR GUIDER UN CÂBLE DE SIGNAL

(30) Priorität: 27.03.2015 DE 102015205640
(43) Veröffentlichungstag der Anmeldung: 31.01.2018
(73) Patentinhaber: Securiton GmbH, 77855 Achern (DE); Haverkamp, Bernhard F., 59387 Ascheberg (DE)
(72) Erfinder: HAVERKAMP, Bernhard F., 59387 Ascheberg (DE)
(74) Vertreter: Grünecker Patent- und Rechtsanwälte PartG mbB
(86) Internationale Anmeldenummer: PCT/EP2016/056285
(87) Internationale Veröffentlichungsnummer: WO 2016/156116

(56) Entgegenhaltungen:
- EP-A1- 0 072 085
- EP-A1- 2 428 941
- FR-A1- 2 546 427
- US-A- 6 036 175

## Beschreibung

Die Erfindung betrifft eine Gittermatte mit Röhren zur Führung eines Signalkabels mit den Merkmalen des Oberbegriffs des Anspruch 1.

Derartige Gittermatten werden insbesondere für alarmgesicherte Sicherheitszäune, auch Detektionszäune genannt, zur Freigeländesicherung eingesetzt. Die eingearbeiteten Signalkabel sollen Eindringversuche erkennen und an eine Alarmzentrale weitermelden. Derartige Gittermatten können aber auch zur Sicherung von Schächten, insbesondere von Abwasserschächten im Kraftwerksbereich, insbesondere bei Kernkraftwerken, im sicherheitsrelevanten Fabrikumfeld sowie zur Sicherung von Fenstern oder sonstigen Aussparungen und Öffnungen zum Einsatz kommen.

Bekannt sind Gitterstabmatten, bei denen sich horizontale und vertikale Füllstäbe kreuzen und an den Kreuzungspunkten miteinander verschweißt sind. Zumindest eine Teilmenge der Füllstäbe kann innen hohl ausgebildet, also rohrförmig sein, so dass ein Signalkabel eingezogen werden kann. Diese Signalkabel können ein Durchtrennen der Füllstäbe erkennen oder, je nach Ausführung, auch eine starke Verformung. Solche Gittermatten haben sich grundsätzlich bewährt.

Die FR 2 546 427 A1 offenbart eine zur Signalerfassung geeignete Gittermatte, die aus Längs- und Querstäben gebildet ist, welche miteinander verflochten sind. Teile der Stäbe sind als Röhren ausgebildet, in welchen ein Signalkabel eingezogen ist. Vorgesehen ist weiterhin, dass in den Randbereichen das Signalkabel in einer Schleife herausgeführt wird und dann in einem der benachbarten Längs- oder Querstäbe weiter verläuft. Eine Anpassung an Geländeneigungen ist mit den derart miteinander verwobenen Längs- und Querstäben durch die partielle Verformbarkeit des Gittermattengewebes mit Kett- und Schussfäden gewährleistet. Aus einem zunächst als Rechteck ausgebildeten Gittermattenfeld kann durch Verschieben der parallelen, insbesondere vertikalen Kanten eine rautenförmige Kontur erhalten werden. Dadurch ist die Anpassung eines Zaunfelds an die Neigung des Geländes ermöglicht.

Die EP 2 428 941 A1 offenbart die Vorsehung von Rahmen an mindestens drei der Kantenbereiche einer solchen Gittermatte, um eine Einfassung der Gittermatte vorzusehen, wobei Aufnahmeräume für die Schlaufen der Signalkabel im Randbereich vorgeschlagen werden. Die entsprechende Verbindung der Röhrenenden der Gittermatte mit den dort vorgeschlagenen Rahmenprofilen limitiert die möglichen Einsatzbereiche der Gittermatte und ist zudem aufwendig und kostspielig. Sie erlaubt zwar eine weitgehend flexible Führung eines Signalkabels durch mehrere der Längs- und Querröhren einer Gittermatte, wodurch eine mäanderförmige Führung eines Signalkabels ermöglicht wird, die es einem Angreifer erschwert, ein für einen Durchstieg geeignet großes Loch in die Gittermatte zu schneiden ohne einen Alarm auszulösen, verlagert aber die kritischen Signalkabelabschnitte, die insbesondere bei Längs- und Querröhren, die an den Kreuzungspunkten, insbesondere mit ihren Kabelführungskanälen, getrennt bleiben, in die Randbereiche der Gittermatte, die anfällig gegenüber Eingriffen sind und primär der Befestigung der Gittermatte an Zaunpfosten oder der Verbindung mit einem Übersteigschutz oder Unterkriechschutz dienen. Auch die EP 0 072 085 A1 zeigt eine solche Gittermatte, bei der eine Kabelführung durch mehrere der Röhren der Gittermatte dadurch erzielt wird, dass das Kabel im Randbereich der Gittermatte außerhalb von Röhren geführt wird, wobei die Kabelführung in diesem Randbereich durch ein hohles Rahmenprofil verdeckt wird.

Es ist deshalb Aufgabe der vorliegenden Erfindung, eine Gittermatte vorzusehen, die für die Führung eines oder mehrerer Signalkabel auf einem oder mehreren abgeschirmten Pfaden ausgebildet ist, ohne dabei auf die Verwendung von Rahmenprofilen angewiesen zu sein. Diese Aufgabe wird durch die weiteren Merkmale des Anspruch 1 nach dem Kennzeichen gelöst. Ein erfindungsgemäßer alarmgesicherter Sicherheitszaun wird durch die Ansprüche 13 und 15 vorgeschlagen.

Weiterbildungen der Erfindung sind durch die abhängigen Ansprüche definiert. Die Gittermatte ist erfindungsgemäß so ausgebildet und/oder weist Mittel auf, dass ein Signalkabel auf mindestens einem Pfad, der zwischen dem Eintritt in die Gittermatte und dem Austritt aus der Gittermatte durch mehr als eine Röhre, insbesondere durch eine Vielzahl von Röhren verläuft, und dabei nur im Inneren der Gittermatte teilweise außerhalb von Röhren verlaufen darf, durch die Gittermatte geführt werden kann.

Gemäß Ausführungsformen sind an einer oder mehreren der Kanten der Gittermatte bogenförmige Röhren vorgesehen, um dort ggf. ein eingezogenes Signalkabel zu führen. Dadurch, dass die Gittermatte so ausgebildet ist, dass nur im Inneren der Gittermatte und/oder den im Wesentlichen vertikalen Kanten der Gittermatte ein Signalkabel teilweise außerhalb von Röhren verläuft, um zwischen verschiedenen Röhren, insbesondere den im wesentlichen vertikalen oder zur Längsrichtung der Gittermatte querliegenden Röhren zu wechseln, werden beliebige Signalkabelverläufe innerhalb der Gittermatte durch die erfindungsgemäße Ausgestaltung der Gittermatte selbst bereitgestellt und sind beispielsweise nicht von einer Ausbildung der Schnittstelle zu Befestigungseinrichtungen abhängig.

Vorzugsweise ist die Gittermatte so ausgebildet, dass ein Signalkabel auf einer Vielzahl von derartigen Pfaden durch die Gittermatten geführt werden kann, ohne insbesondere an den horizontalen Kanten der Gittermatte außerhalb von Röhren zu verlaufen. Dadurch ist die Möglichkeit gegeben, ggf. eine hochgradig mäanderförmige Signalkabelführung innerhalb der Gittermatte vorzusehen. Diese ist aber nicht zwingend erforderlich. Erfindungsgemäß kann ein alarmgesicherter Sicherheitszaun auch Gittermatten ganz ohne Führung von Signalkabeln vorsehen. Allein die nach außen sichtbare, erfindungsgemäße Ausgestaltung der Gittermatte kann den Effekt hervorbringen, dass potentielle Angreifer die Führung von Signalkabeln erwarten und deshalb von einem Eingriff bzw. einem Durchstiegsversuch absehen.

Erfindungsgemäß weist die Gittermatte insbesondere in ihrem Inneren einen Bereich auf, in dem ein Teil der Röhren unterbrochen ist, so dass der Pfad eines in dem Bereich austretenden Signalkabels in mehr als einer Weise fortgesetzt werden könnte. Der Bereich ist mit einem flächigen Element, das Teil eines Prall- und/oder Durchfahrschutzes sein kann, von zumindest einer Seite der Gittermatte verdeckt.

Ferner kann ein über mindestens eine Dimension des flächigen Elementes gespannter Schutz- und/oder Alarmdraht, der vorzugsweise als Stahlseil ausgebildet ist, hinter dem flächigen Element angeordnet werden, so dass dieser ebenfalls nicht von der Angriffsseite bzw. Außenseite der Gittermatte eingesehen werden kann. Der Bereich mit unterbrochenen Röhren kann von der anderen Seite der Gittermatte durch ein weiteres flächiges Element, oder Bauteil, welches als Deckel ausgebildet sein kann, abgeschlossen werden, so dass auch durch einen Einsatz von kleinen Spiegeln oder ähnlichem keine Information über die Führung von Signalkabeln in dem Bereich gewonnen werden kann.

Nach einer weiteren bevorzugten Ausführungsform sind an den Kanten der Gittermatte bogenförmige Röhren vorgesehen, die der Führung eines Signalkabels dienen können. Dabei können die bogenförmigen Röhren direkt benachbarte Röhrenenden miteinander verbinden oder einzelne Röhrenenden überspringen, wodurch beispielsweise nicht in jeder vertikalen oder querliegenden Röhre ein Signalkabel geführt werden muss. Um eine Mehrzahl von Signalkabelführungen zu ermöglichen, können durch bogenförmige Röhren, die einen Y-förmigen Röhrenabschnitt enthalten, bilaterale Verbindungen hergestellt werden, die ausgehend von einem Röhrenende zu auf beiden Seiten benachbarten Röhrenenden führen. In Verbindung mit der Möglichkeit einer Rückführung des Signalkabels in einer Röhre wird dadurch erheblich die Ambiguität möglicher Signalkabelführungen erhöht.

Die sich kreuzenden Röhren der Gittermatte können einen wellenartigen Verlauf aufweisen und textilartig miteinander verwoben sein, was wie oben beschrieben insbesondere eine vorteilhafte Geländeneigungsanpassung ermöglicht. Alternativ können die sich kreuzenden Röhren an den Kreuzungspunkten miteinander verschweißt sein. Signalkabel können lose in die Röhren eingeführt werden oder durch in die Röhren vorzugsweise eingeblasenen Klebstoff verklebt sein. Gemäß Ausführungsformen haben die Röhren einen ovalen Querschnitt und/oder weisen mehrere Kammern auf, wobei die Gittermatte beispielsweise in einem Sicherheitszaun so verarbeitet sein kann, dass Signalkabel in einer Kammer oder Teilkammer entgegen der erwarteten Schwerkraftwirkung in den Röhren geführt werden. Derartige Ausbildungen können auch bei einem vorsichtigen Öffnen von Röhren mittels Sägen, Flex oder Seitenschneider von der vermeintlich sicheren Seite her zur Auslösung eines Alarms führen.

Die sich kreuzenden Röhren der Gittermatte müssen nicht im Wesentlichen vertikal und horizontal verlaufen, sondern können gemäß Ausführungsformen auch diagonal zu den Kanten der Gittermatte verlaufen. Eine erfindungsgemäße Gittermatte kann ferner zum Teil aus Füllstäben gebildet sein und lediglich zu einem Teil aus Röhren zur möglichen Führung eines Signalkabels gebildet sein. Gemäß weiterer Ausführungsformen kann die Gittermatte für einen integrierten Übersteigschutz parallel zu einer Kante abgewinkelt sein oder ein Übersteigschutz mit abgewinkelten Auslegern an einem Punkt vor der oberen Kante der Gittermatte ansetzen.

Gemäß einer weiteren Ausführungsform ist ein alarmgesicherter Sicherheitszaun mit einer erfindungsgemäßen Gittermatte mit zumindest einer bogenförmigen Röhre an der unteren Kante der Gittermatte versehen, die als Teil eines Bodenankers und/oder eines Durchfahrschutzes vorgesehen sein kann. Dadurch wird eine direkte Verbindung der Gittermatte mit dem Bodenanker und/oder einem Durchfahrschutz bereitgestellt.

Ein erfindungsgemäßer alarmgesicherter Sicherheitszaun weist gemäß einer vorteilhaften Ausführungsform eine Gittermatte auf, wobei die Gittermatte zumindest teilweise aus Röhren gebildet ist und zumindest ein Signalkabel durch die Gittermatte geführt ist. Die Röhren sind in einem inneren Bereich der Gittermatte unterbrochen und der Bereich ist mit einem flächigen Element zumindest auf einer der beiden Flächen der Gittermatte verdeckt. Dadurch kann der Bereich mit den Unterbrechungen der Röhren und insbesondere ein in dem Bereich geführtes Signalkabel zumindest von einer Seite des Sicherheitszauns nicht eingesehen werden. Vorzugsweise ist der Bereich auch von der anderen der beiden Flächen der Gittermatte aus verdeckt, so dass der Bereich ohne Eingriff an den flächigen Abdeckungselementen von keiner der beiden Seiten des Sicherheitszauns eingesehen werden kann.

Gemäß vorteilhaften Weiterbildungen kann ein alarmgesicherter Sicherheitszaun ferner eine LED-Beleuchtung zur Ausleuchtung, Signalisierung und/oder Abschreckung/Abwehr aufweisen. Nach weiteren Ausführungsformen ist eine Farbkennzeichnungsanlage eingerichtet, um in Reaktion auf einen Angriff am Sicherheitszaun Kennzeichnungsfarbe zur Kennzeichnung einer den Eingriff verursachenden Person und/oder eines des Eingriff verursachenden Objektes zu versprühen. Wieder andere Ausführungsformen weisen ferner ein Bussystem mit Buselementen auf, die über ein durch ein oder mehrere Gittermatten geführtes Signalkabel mit einer Auswerteeinheit verbunden sind. Die Buselemente senden regelmäßig, insbesondere periodisch Rückmeldesignale an die Auswerteeinheit, solange ihre Verbindung mit der Auswerteeinheit mittels des Signalkabels nicht unterbrochen ist. Gemäß einer vorteilhaften Weiterbildung ist eine Videoüberwachungsanlage derart eingerichtet, dass in Verbindung mit einem durch ein in den Gittermatten geführtes Signalkabel erkannten Eingriff eine zielgerichtete Videoüberwachung des Eingriffsortes vorgenommen werden kann. Bei Freigeländesicherungslängen von mehreren Kilometern ist die flächendeckende, hochaufgelöste Überwachung, Erfassung und Dokumentierung mittels Videokameras schwierig. Jedoch ist es möglich, bei Kenntnis eines relevanten Ortsbereiches mit wenigen Kameras und zielgerichtetem Heranzoomen eine stark verbesserte Videoerfassung der relevanten Vorgänge am Sicherheitszaun vorzunehmen. Gemäß dieser Ausführungsform ist auch die Vorsehung einer Videokamera etwa nur alle 100 bis 400 Meter ausreichend.

Beispielhaft werden ferner modulare Zaunpfosten beschrieben, die für die oben beschriebenen alarmgesicherten Sicherheitszäune besonders vorteilhaft sind. Die Kombination aus einem Durchfahr- bzw. Prallschutz, der zugleich der blickdichten Abdeckung eines Bereiches der Gittermatte mit unterbrochenen Röhren dient, mit einem verstärkten modularen Zaunpfosten bzw. einem modularen Zaunpfosten aus einem Erdanker und darauf fixiertem Aluminiumpfosten, ist vorteilhaft. Dies gilt insbesondere für die Vorsehung eines Durchfahrschutzes mit Stahlseil, wo eine stabile Befestigung des Durchfahrschutzes und/oder Stahlseils am Zaunpfosten von der Vorsehung einer Verstärkung des Zaunpfostens mittels Verstärkungselement bzw. eines sich über den Bereich der Durchfahrsicherung und dessen Befestigungseinrichtungen hinaus reichenden Erdankers unterstützt wird.

Erfindungsgemäße Ausführungsformen werden anhand der nachfolgenden Zeichnungen beschrieben. Es zeigen:
- Figuren 1A und 1B: Gittermatten nach dem Stand der Technik;
- Figur 2: eine Gittermatte zur Führung eines Signalkabels mit bogenförmigen Röhren gemäß einer Ausführungsform der Erfindung;
- Figur 3A: einen Ausschnitt einer Gittermatte zur Führung eines oder mehrerer Signalkabel gemäß einer Ausführungsform der Erfindung;
- Figur 3B: eine Detaildarstellung eines Querschnitts einer Gittermatte mit flächigen Abdeckelementen gemäß einer Ausführungsform;
- Figur 4: eine Gittermatte mit einem Bereich, in dem Röhren unterbrochen sind, sowie bogenförmigen Röhren an Kanten der Gittermatte, gemäß einer weiteren Ausführungsform der Erfindung;
- Figur 5: eine schematische Darstellung bogenförmiger Röhren zur Verbindung von Röhrenenden der Gittermatte mit einem Y-förmigen Abschnitt gemäß einer Ausführungsform;
- Figur 6: einen alarmgesicherten Sicherheitszaun gemäß einer Ausführungsform der Erfindung;
- Figur 7: weitere Ansichten eines alarmgesicherten Sicherheitszauns nach Figur 6, gemäß einer Ausführungsform der Erfindung;
- Figur 8: einen alarmgesicherten Sicherheitszaun gemäß einer Ausführungsform;
- Figur 9: eine Draufsicht eines alarmgesicherten Sicherheitszauns gemäß einer Ausführungsform;
- Figur 10A: einen Querschnitt eines alarmgesicherten Sicherheitszauns auf Höhe eines Zaunpfostens;
- Figur 10B: eine schematische Darstellung eines modularen Zaunpfostens mit Erdanker;
- Figur 10C: eine schematische Darstellung eines modularen Zaunpfostens; und
- Figur 10D: eine schematische Darstellung eines modularen Zaunpfostens mit Verstärkungselement.

Eine textilartig verwobene Gittermatte 1 nach dem Stand der Technik ist in Figur 1A abgebildet. Figur 1B illustriert die beschriebene Vorsehung eines Rahmens 21 für eine solche Gittermatte 1, um eine Signalkabelführung außerhalb von Röhrenenden 13 der Gittermatte 1 in verdeckter Weise vornehmen zu können.

Figur 2 zeigt eine beispielhafte Ausführungsform der Erfindung, bei der eine Gittermatte 11 aus sich kreuzenden Röhren 3 gebildet ist und bogenförmige Röhren 24 an der unteren Kante 22a und oberen Kante 22b aufweist. Die bogenförmigen Röhren 24 können an sämtlichen Röhrenenden 25 an der unteren Kante 22a und der oberen Kante 22b der Gittermatte 11 vorgesehen sein. Dabei sind die bogenförmigen Röhren 24 zwischen der oberen Kante 22b und der unteren Kante 22a um ein Röhrenende 25 versetzt angeordnet, so dass ein Signalkabel durch sämtliche vertikalen Röhren 3 der Gittermatte 11 in mäandernder Weise durch die Gittermatte 11 geführt werden kann. Vom Eintritt E in die Gittermatte 11 bis zum Austritt A aus der Gittermatte 11 ist in der illustrierten Ausführungsform genau ein Pfad für ein Signalkabel definiert, soweit von einem trivialen Durchführen durch nur eine Röhre, die beim Eintritt E beginnende Längsröhre, von einer zur anderen Seite der Gittermatte abgesehen wird. Horizontal bzw. in Längsrichtung der Gittermatte können statt Röhren 3 auch Füllstäbe zum Einsatz kommen, da die Signalkabelführung bei dieser Ausführungsform vorteilhaft durch die vertikalen, in Querrichtung angeordneten Röhren 3 erfolgt. Es sind aber auch Ausführungen vorgesehen, bei denen die Signalkabelführung vorwiegend durch horizontale und insbesondere durch sowohl horizontale als auch vertikale Röhren erfolgt.

Bei der in Fig. 2 dargestellten Ausgestaltung erwartet ein Angreifer die Führung eines Signalkabels in sämtlichen der vertikalen Röhren 3. Dies kann erhebliche Abschreckungswirkung gegenüber einem Durchsteigeversuch entfalten. Hierfür ist es nicht erforderlich, tatsächlich ein Signalkabel in die Gittermatte 11 einzuziehen. Erfindungsgemäß können bei dieser sowie allen nachfolgend beschriebenen Ausführungsformen als Signalkabel elektrische und/oder optische Signalkabel Verwendung finden, wobei ein Alarm je nach Ausführung nicht nur beim Kontaktieren oder Durchtrennen eines Signalkabels, sondern bereits bei einer entsprechenden Auslenkung und/oder Verformung der Röhren 3 oder 24 der Gittermatte 11 ausgelöst werden kann. Ist ein Signalkabel in die Gittermatte 11 eingezogen, so liegt bei einer üblichen Röhrenabstandsweite von 5 bis 10 Zentimeter eine flächendeckende Vorsehung signalkabelführender Röhren 3 vor. Ein Durchstieg durch die Gittermatte 11 ist ohne Durchtrennen signalkabelführender Röhren 3 dann nicht möglich.

Figur 3A zeigt eine beispielhafte Ausführungsform mit in einem inneren Bereich 5 der Gittermatte 11 unterbrochenen Röhren 3. In der Darstellung sind zwei vertikale Röhren 3 und eine horizontale Röhre 3 im Bereich 5 unterbrochen. Es können aber auch ausschließlich ein oder mehrere vertikale Röhren 3 oder ausschließlich ein oder mehrere horizontale Röhren 3 unterbrochen sein. Ein Signalkabel 4 kann entsprechend bei Austritt aus einer der unterbrochenen Röhren 3 in beliebiger Weise in andere unterbrochene Röhren 3 geführt werden. Dies kann eine Rückführung eines Signalkabels insbesondere bis kurz vor einem an der oberen oder unteren Kante 22b bzw. 22a der Gittermatte 11 abgekanteten oder gequetschten Röhrenende beinhalten, womit eine hohe Flächenabdeckung durch das Signalkabel 4 erzielt werden kann, ohne dass das Signalkabel 4 in den entsprechenden Röhren 3 aus deren Röhrenenden 25 heraus geführt werden müsste. Ein rückgeführtes Signalkabel 4a ist in Figur 3A an zwei Stellen abgebildet. Ein Signalkabel 4a kann zum Zweck der Rückführung insbesondere geknickt werden und in bereits geknickter Form in eine Röhre 3 im Wesentlichen bis zu deren Röhrenende 25 eingeführt werden.

Um das Vorliegen eines solchen Bereiches 5 mit unterbrochenen Röhren 3 zu verschleiern, können flächige Elemente oder Bauteile 6 und/oder 12 vorgesehen sein, wobei ein flächiges Element 6 für den Bereich 5 zur Abdeckung von einer Seite der Gittermatte vorgesehen ist und ferner ein flächiges Element 12 von der anderen Seite der Gittermatte hinzutreten kann. Die flächigen Elemente 6 und 12 müssen dabei nicht im Wesentlichen auf den Bereich 5 mit unterbrochenen Röhren 3 beschränkt sein, sondern können sich beispielsweise über eine Dimension der Gittermatte in horizontaler, diagonaler oder vertikaler Richtung erstrecken. Gemäß einer Ausführungsform sind die flächigen Elemente 6 und 12 Teil eines Prall- oder Durchfahrschutzes 7. Ein Prallschutz 7 kann die Stabilität der Gittermatte 11 gegenüber gewaltsam herbeigeführten Deformationen erhöhen. Er kann ferner der Abschreckung gegen Versuche des Durchbrechens einer Gittermatte 11 dienen. Bei Verwendung der Gittermatte 11 als Teil eines Sicherheitszauns kann ein Durchfahrschutz 7 insbesondere auf einer Höhe vorgesehen sein, die den Aufprallbereich eines einen Durchbruch anstrebenden Fahrzeugs abdeckt. Aufgrund der erkennbar primären Funktion eines solchen Prall- oder Durchfahrschutzes 7 ist die Vorsehung von unterbrochenen Röhren 3 hinter den flächigen Elementen 6 und/oder 12 eines solchen Prall- oder Durchfahrschutzes unerwartet. Entsprechend kann bei dieser Ausführungsform bei Verzicht auf verbindende Elemente an der unteren Kante 22a oder oberen Kante 22b und direkt einsehbaren Bereichen an den vertikalen Kanten der Gittermatte, die erkennen lassen, dass dort keine Signalkabelschlaufen vorliegen, oder von geeigneten Abdeckungen, die eine doch vorhandene Kabelführung an den vertikalen Kanten verdecken, und bei Vorsehung einer Abdeckung des Eintritts E und Austritts A eines Signalkabels die Durchführung des Signalkabels 4 durch die Gittermatte 11 vor möglichen Angreifern vollständig verschleiert werden. Der potentielle Angreifer sieht lediglich eine Gittermatte 11 mit einem Prallschutz oder Durchfahrschutz 7 und wird beispielsweise durch insbesondere abgekantete, gequetschte oder in anderer Weise abgeschlossene Röhrenenden 25 an den Kanten 22 der Gittermatte 11 in seiner Einschätzung bestärkt, dass die Gittermatte 11 nicht alarmgesichert ist. Dementsprechend kann mit einer entsprechend ausgestalteten Gittermatte 11 eine hohe Erfassungseffizienz erzielt werden, da ein Durchstiegsversuch ohne Erwartung entsprechender Signalkabelführungen unbedacht erfolgen wird und ein Alarm entsprechend leicht durch Aktivieren eines Signalkabels 4 ausgelöst wird.

Ein Prallschutz oder Durchfahrschutz 7 kann optional einen gespannten Schutzdraht gegen ein Durchfahren oder Durchstoßen und/oder einen Alarmdraht 8 aufweisen, der oder die über die Länge des Durchfahrschutzes 7 eingespannt oder gespannt sind oder von diesem verdeckt werden. Der Schutz- und/oder Alarmdraht 8 kann gemäß einer Ausführungsform auch nur teilweise von den flächigen Elementen 6 und/oder 12 des Prallschutzes oder Durchfahrschutzes 7 verdeckt sein. Der Draht 8 ist vorzugsweise aus Stahlseil gebildet. Bei einer Ausführung mit Alarmdraht kann eine Detektion über Abweichungen eines Ruhestroms oder geänderte Eigenschaften eines Lichtwellenleiters (LWL) erfolgen. Ferner kann eine Dehnung messtechnisch erfasst werden oder ein Zugsensor an den Draht 8, insbesondere ein Stahlseil, gekoppelt sein.

Figur 3B zeigt eine beispielhafte Ausführungsform für die Abdeckung eines Bereichs 5 mittels flächiger Elemente 6 und 12. In der Abbildung ist ein Querschnitt durch die Gittermatte 11 mit Röhren 3 dargestellt. Das flächige Element 6 kann ein U-Profil 9 aufweisen. Das flächige Element 12 kann als Verschlussteil oder Deckel auf der anderen Seite der Gittermatte 11 einen formschlüssigen Verbund mit dem flächigen Element 6 eingehen. Zumindest ein Schenkel 10 des U-Profils 9 des flächigen Elements 6 oder alternativ des flächigen Elements 12 ist vorzugsweise kammartig ausgebildet, so dass das flächige Element 6 mit seinem U-Profil 9 über Schenkel 10 in die Gittermatte 11 eingreifen kann. Vorteilhaft sind weitere Elemente, insbesondere Leisten am Schenkel 10 vorgesehen, die einen verbesserten stabilen Eingriff in die Gittermatte 11 bewerkstelligen. Dies kann durch Aufstecken und nachfolgendes Verschieben in der Gittermattenebene erfolgen. Wie zur Ausführungsform der Figur 3A beschrieben, können die abdeckenden flächigen Elemente 6 und 12 Teil eines Prallschutzes oder Durchfahrschutzes 7 sein. Optional ist ein Draht 8, insbesondere ein Alarm- oder Sicherungsdraht vorgesehen, der in der Abbildung wie auch die vertikalen Röhren 3 nicht dargestellt ist.

Die oben zu den Figuren 2 und 3 beschriebenen Ausführungsformen können in einer weiteren beispielhaften Ausführungsform kombiniert werden. Figur 4 zeigt beispielhaft eine schematische Darstellung einer solchen Ausführungsform, bei der ein Bereich 5 mit unterbrochenen Röhren 3 zusätzlich bogenförmige Röhren 24 und/oder 24a vorsieht. Der Bereich 5 ist in dieser Ausführungsform mit einem flächigen Element 6 abgedeckt, das Teil eines Prallschutzes oder Durchfahrschutzes 7 sein kann und optional einen Draht 8 wie oben beschrieben aufweisen kann. Die bogenförmigen Röhren 24 können benachbarte Röhrenenden 25 verbinden. Bogenförmige Röhren 24a können ein Röhrenende 25 mit einem übernächsten Röhrenende 25 verbinden.

Durch die Kombination der bogenförmigen Röhren 24 und/oder 24a mit einem unterbrochenen Bereich 5 und einem flächigen Element 6 können verschiedenartige Signalkabelführungspfade ermöglicht werden, die bei Verwendung der Gittermatte 11 nicht zwingend benutzt werden müssen. Dabei erhöht die kombinierte Vorsehung der Röhrenunterbrechungen in einem oder mehreren inneren Bereichen 5 der Gittermatte 11 mit bogenförmigen Röhren an oberen und/oder unteren Kanten 22 der Gittermatte 11 die Ambiguität der möglichen Versehung mit Signalkabeln. Bei einer vorteilhaften Ausführungsform dienen die bogenförmigen Röhren 24 und/oder 24a lediglich der Täuschung möglicher Angreifer. Die eigentliche Umsetzung verschiedenartiger Signalkabelpfade erfolgt durch den Bereich 5 mit den unterbrochenen Röhren, wobei die bogenförmigen Röhren 24 und/oder 24a lediglich die Führung eines Signalkabels 4 vortäuschen. Dies kann einen potentiellen Angreifer insbesondere bei Verwendung mehrerer, nach den hier beschriebenen Ausführungsformen unterschiedlich ausgestalteter Gittermatten 11 letztendlich davon abhalten, überhaupt einen Durchstiegsversuch zu unternehmen, da die tatsächliche Implementierung von Signalkabeln in die Gittermatten auch bei vertiefter Observation einer Freigeländesicherungsanlage mit einem derartig vielgestaltigen alarmgesicherten Sicherheitszaun nicht zu Tage tritt.

Fig. 4 illustriert einen möglichen Pfad eines Signalkabels 4 mit rückgeführten Abschnitten 4a. Ersichtlich kann das Signalkabel 4 auf einer Vielzahl anderer Pfade durch die Gittermatte geführt werden, ohne den Eintritt in und Austritt aus der Gittermatte 11 zu verändern. Ferner kann das Signalkabel 4 an den vertikalen Kanten oder im inneren Bereich 5 auch in eine horizontale Röhre 3, vorzugsweise ebenfalls mit Rückführungen, geführt werden.

Figur 5 zeigt eine Ausführungsform von bogenförmigen Röhren 24b, die insbesondere in Verbindung mit einer Rückführung von Signalkabeln erheblich die Ambiguität einer Signalkabelführung erhöht. Am Röhrenende 25a schließt ein Y-förmiger Röhrenabschnitt 26 an, der eine Verbindung zu Röhrenenden 25b und 25c mittels der bogenförmigen Röhren 24b herstellt und auf diese Weise drei Röhren 3 miteinander verbindet. Ein Signalkabel 4, das sich in der mittleren Röhre 3 von unten dem Röhrenende 25a annähert, kann in vielfältiger Weise fortgeführt werden. Es kann beispielsweise vor Erreichen des Röhrenendes 25a rückgeführt werden und etwa zurück zu seinem Ausgangspunkt in der mittleren Röhre 3 verlaufen, über die bogenförmigen Röhren 24b in die links von der mittleren Röhre 3 liegende Röhre oder alternativ in die rechts von der mittleren Röhre liegende Röhre geführt werden. Dort wiederrum kann das Signalkabel 4 durch Rückführung kurz vor oder hinter dem Röhrenende 25b oder 25c bereits wieder in die bogenförmige Röhre 24b zurückgeführt werden. Beispielsweise erlaubt dies die Führung eines Signalkabels ausschließlich entlang einer Kante 22, insbesondere der unteren Kante 22a oder der oberen Kante 22b einer erfindungsgemäßen Gittermatte 11 für zumindest einzelne Gittermatten 11, wohingegen die Vorsehung von weiteren bogenförmigen Röhren 24, 24a und/oder 24b an den Kanten, insbesondere der unteren Kante 22a oder der oberen Kante 22b für eine mäanderförmige Führung eines Signalkabels in der Gittermatte 11 spricht und entsprechende Abschreckungswirkung entfaltet.

Gemäß einer Ausführungsform kann statt der Y-förmigen Röhrenabschnitte 26 und der bogenförmigen Röhren 24b ein durchgängiges Rohrstück entlang der Kante der Gittermatte eingesetzt werden, in das eine oder mehrere Röhrenenden 25 eingeschoben werden. Die Röhrenenden 25 können zusätzlich mit dem Rohrstück verklebt werden. Auch bei dieser beispielhaften Ausgestaltung kann das Signalkabel 4 in beliebiger Weise nach links oder rechts fortgeführt werden.

Figur 6 zeigt eine beispielhafte Ausführungsform eines alarmgesicherten Sicherheitszauns mit zwei Gittermatten 11. Die Gittermatten 11 sind an Zaunpfosten 28 befestigt. Die Befestigung erfolgt vorzugsweise auf der Innenseite des Sicherheitszauns und der Zaunpfosten 28. Figur 7 zeigt auf der rechten Seite eine Ansicht der Innenseite eines entsprechenden alarmgesicherten Sicherheitszauns, bei dem eine Abdeckleiste 34 die Befestigung der Gittermatten 11 an den Zaunpfosten 28 verdeckt und damit insbesondere einen Eintritt E und einen Austritt A eines Signalkabels in die Gittermatte, aber auch mögliche Signalkabelführungen zwischen unterschiedlichen horizontalen Röhren 3 vor Einsicht Unbefugter schützt.

Wie in Figur 6 dargestellt ist, kann die Gittermatte 11 einen Bereich aufweisen, der entweder in durchgängiger Fortführung in der Ebene der Gittermatte 11 als Teil eines Übersteigschutzes 31 ausgebildet ist oder stattdessen zu diesem Zweck parallel zu einer oberen Kante 22b der Gittermatte 11 abgeknickt als ein abgewinkelter Bereich 27 der Gittermatte 11 fortgeführt ist. Ein Übersteigschutz 31 kann nach Ausführungsformen der Erfindung zusätzlich einen mittels Auslegern 32 abgewinkelten Teil, der dem abgewinkelten Abschnitt 27 der Gittermatte gegenüber liegt, umfassen. Mittels der Ausleger 32 können Stacheldrähte oder andere Drähte, die ein Übersteigen des alarmgesicherten Sicherheitszauns erschweren, gespannt werden. Die Ausleger 32 können als abscherende Ausleger ausgebildet sein, die einen bei Belastung abscherenden Alarmdraht aufweisen oder bei Abscherung einen Sensor aktivieren, der vorzugsweise mit einer Adresse versehen ist und für das Erfassen einer Abscherung eingesetzt wird. Überdies erschwert das Abscheren das Übersteigen des Sicherheitszauns.

Es ist vorteilhaft, ein Gittermattenelement für einen Übersteigschutz 31 in stabiler Weise entweder durch eine durchgehend fortgesetzte Gittermatte 11 oder einen massiven, abgewinkelten Abschnitt 27 der Gittermatte 11 auszubilden und nicht ein separates Gittermattenelement in abgewinkelter Weise auf die Gittermatte 11 aufzubringen. Letztere wäre insbesondere bei Ausbildung als abscherender Ausleger für Schneelasten sehr anfällig, denn im Verhältnis zu einem Auslegergegenstück mit lediglich gespannten Drähten wäre ein Ungleichgewicht der Belastung mit Schneemassen die Folge. Dies könnte zu einem fehlerhaften Abscheren führen. t.

Eine vorteilhafte Ausführungsform sieht sowohl auf der Innenseite als auch auf der Außen- bzw. Angreiferseite ein massives, abgewinkeltes Gittermattenelement vor, um die Belastung durch Schneelasten auszugleichen. Bei einer alternativen Ausführungsform ist eine durchgehende, nicht abgewinkelte Gittermatte zur Außenseite ein Teil des Übersteigschutzes 31, der auf der Innenseite mit vorzugsweise abscherenden Auslegern 32 mit Drähten, insbesondere Stacheldrähten zwischen den Auslegern ergänzt wird, wobei die Ausleger 32 auf der Innenseite im Wesentlichen in einem 45-Grad-Winkel zur Gittermatte 11 angeordnet sind, wohingegen die Gittermatte im Bereich des Übersteigschutzes 31 im Wesentlichen in einem Winkel von 0 Grad fortgesetzt wird.

Gemäß weiterer Ausführungsformen können Auslegervorrichtungen und nicht abgewinkelte oder abgewinkelte Gittermattenabschnitte, als Fortsetzung und abgeknickter oder abgeschrägter Abschnitt der Gittermatte 11 oder als separates Gittermattenelement, für weitere Übersteigschutzvorrichtungen kombiniert werden, wobei auf beiden Seiten abgewinkelte Vorrichtungen, oder jeweils auf nur einer Seite eine abgewinkelte Vorrichtung zum Einsatz kommen kann.

Ein alarmgesicherter Sicherheitszaun 2 kann ferner einen Unterkriechschutz 30, der mit einem Mähschutz kombiniert sein kann, aufweisen. Ein Unterkriechschutz 30 kann zugleich die Funktion eines Untergrabschutzes übernehmen. Der Unterkriechschutz 30 kann in einem Bodenkanal oder Graben insbesondere durch Vergießen mit Beton verankert sein. Eine Verankerung des Sicherheitszauns im Boden ist vorzugsweise auf Bereiche um die Zaunpfosten 28, die typischerweise in den Boden eingeschlagen werden, konzentriert oder beschränkt.

Ein alarmgesicherter Sicherheitszaun 2 gemäß der Figuren 6 und 7 weist ferner einen Durchfahrschutz 7 mit flächigen Elementen 6 und/oder 12 zur vorteilhaften Abdeckung eines zur Figur 3A und 4 beschriebenen inneren Bereiches 5 mit unterbrochenen Röhren 3 der Gittermatte 11 auf. Dabei kann das flächige Element 6 von vorne, der Außenseite und/oder das flächige Element 12 von der Innenseite mit einem kammartigen Schenkel 10 eines U-Profils in die Gittermatte 11 eingreifen und mit seinem Profil an eine Seiten- oder Stirnfläche der Zaunpfosten 28 angrenzen oder vorteilhaft auch am Zaunpfosten in die am Zaunpfosten 28 mittels beispielsweise Krampen oder Schrauben angebrachte Gittermatte 11 eingreifen.

In der in den Figuren 6 und 7 dargestellten Ausführung weist die Gittermatte an der oberen 22b und unteren Kante 22a keine bogenförmigen Röhren 24 an den Röhrenenden 25 auf. Signalkabel 4 können in zumindest einigen der Röhren 3 im Wesentlichen bis zu einem Röhrenende 25, das abgekantet, abgeschlagen oder abgequetscht und optional auch versiegelt sein kann, geführt sein. Auch in horizontalen Röhren ist eine Rückführung eines Signalkabels neben einer Weiterführung in insbesondere einer anderen horizontalen Röhre 3 möglich.

Figur 8 zeigt eine beispielhafte Ausführungsform für einen alarmgesicherten Sicherheitszaun mit Gittermatten 11, Zaunpfosten 28 und Übersteigschutz 31 mit Auslegern 32. Zwischen den Zaunpfosten 28 ist ein Unterkriechschutz 30 vorgesehen. An der unteren Kante 22a der Gittermatten 11 sind bogenförmige Röhren 24 zur Führung eines Signalkabels vorgesehen, wobei wie oben beschrieben gemäß Ausführungsformen nicht zwingend ein Signalkabel in den Röhren 3 und 24 geführt sein muss. Die Zaunpfosten 28 können durch Vergießen eines entsprechenden Grabens, der beispielsweise 50 Zentimeter tief und 10 Zentimeter breit ist, mit Beton stabil im Boden verankert werden. Dabei kann auch der Unterkriechschutz 30 mit verankert sein. Ein oder mehrere der bogenförmigen Röhren 24 können durch Vorsehung entsprechender Spangen oder entsprechend langer Ausführung der Bogenschenkel ebenfalls mit vergossen werden oder mit dem Betonverguss verbunden werden. Ein entsprechender Bodenanker 29 ist schematisch in der Zeichnung dargestellt und kann auf verschiedene Art und Weise ausgestaltet sein. Diese Art der Verankerung ist insbesondere deswegen vorteilhaft, als beispielsweise nur eine entsprechende Ausgestaltung der Röhren 24, insbesondere der Länge der Schenkel der bogenförmigen Röhren 24 erforderlich ist, um eine stabile Verbindung der Gittermatte 11 mit der Verankerung im Boden zu erzielen.

Alternativ kann beispielhaft eine Stahlspange die Verbindung zwischen einer Röhre 24 mit der Verankerung im Boden herstellen.

Figur 9 zeigt eine beispielhafte Ausführungsform des alarmgesicherten Sicherheitszauns 2 in der Draufsicht. Ein Signalkabelverlegesystem 33 ist zur geordneten Führung der Signalkabel im Boden und der Einteilung der Signalkabelgesamtlänge in einzelne Sektoren gemäß weiteren Ausführungsformen vorgesehen. Dabei können für jeden Sektor, der ein bis mehrere komplette Gittermatten 11 umfassen kann oder auch für entsprechende Teillängen des Signalkabels vorgesehen sein kann, jeweils Buselemente zur vorzugsweise seriellen Kommunikation mit einer Auswerteeinheit vorgesehen sein. Auf diese Weise kann durch entsprechende Rückmeldung der Buselemente und insbesondere das Ausbleiben einer Rückmeldung von Buselementen ab einem bestimmten Sektor ein mittels Signalkabel erfasster Alarm lokalisiert werden. Einzelne Buselemente können ihre Adresse oder einen Identifikationscode an eine lokale oder zentrale Auswerteeinheit senden, beispielsweise in Form eines periodischen Lebenszeichens oder Pings.

Bei einer Störung oder Durchtrennung der Kabelverbindung zwischen beispielsweise einem Buselement in Sektor 3 und einem Buselement in Sektor 4 senden die Buselemente 1 bis 3 weiter ihre Lebenssignale an eine Auswerteeinheit, wohingegen ab Buselement 4 kein Signal mehr rückgemeldet wird. Entsprechend ist der Eingriff in den Sicherheitszaun 2 auf den Bereich zwischen Sektor 3 und 4 lokalisierbar und eine Videoüberwachungsanlage kann auf diesen Bereich ausgerichtet werden um eine verbesserte Videoerfassung und/oder Videoanalyse eines Ereignisses vorzunehmen. Dies erlaubt die sparsame Vorsehung von Videoüberwachungsanlageelementen entlang ausgedehnter Sicherheitszaunanlagen. Videokameras mit leistungsstarken Vergrößerungsoptiken können dann ausreichend nah an beispielsweise auch 100 oder 200 Meter entfernte Zaunabschnitte heran zoomen.

Alternativ oder zusätzlich können Buselemente vorgesehen sein, die jeweils einen Teil der Gittermatten und vorzugsweise auch deren abscherende Ausleger aktiv überwachen und bei einer Störung einen Alarm für einen entsprechenden Sektor auslösen.

Im Folgenden werden besonders vorteilhafte Zaunpfosten für die erfindungsgemäßen Gittermatten 11 und alarmgesicherten Sicherheitszäune 2 beschrieben.

Figur 10A zeigt dabei zunächst eine beispielhafte Ausführung eines Zaunpfostens 28, wobei ferner Elemente des oben näher beschriebenen Übersteigschutzes 31, wie vorzugsweise abscherende Ausleger 32 und ein abgewinkelter Abschnitt 27 der Gittermatte 44 dargestellt sind. Die Gittermatte 44 ist vorteilhaft an der Innenseite des Zaunpfostens 28 angebracht. Ein Untergrabschutz 30 mit optional einem Mähschutz 35 kann zwischen Zaunpfosten 28 angebracht werden. Figur 10A zeigt ferner einen Graben 36, der vorzugsweise mit Beton ausgegossen werden kann. Der Zaunpfosten 28 wird in den Boden 42 beispielsweise eingeschlagen oder eingedreht.

Figur 10B zeigt einen beispielhaften modularen Zaunpfosten 40. Der modulare Zaunpfosten 40 weist einen Erdanker 41 und einen Pfosten 43, vorzugsweise aus Aluminium gebildet auf. Der Erdanker 41 dient dem Verankern des Zaunpfostens 40 im Boden 42 und wird typischerweise eingeschlagen. Für einen Sicherheitszaun 2 kann die Einschlagtiefe in den Boden 42 etwa einen bis zwei Meter betragen. Der Erdanker 41 hat vorzugsweise eine Gesamtlänge von zweieinhalb bis drei Meter und ragt im eingeschlagenen Zustand beispielsweie einen halben bis einen Meter über den Boden 42 hinaus. Der Pfosten 43 wird auf den Erdanker 41 aufgebracht und fixiert. Vorteilhaft erstreckt sich der Pfosten 43 im eingebauten Sicherheitszaun bis unterhalb der Oberfläche, so dass sowohl Erdanker 41 als auch Pfosten 43 in einem Graben 36 mit Beton vergossen werden können. Der Pfosten 43 erstreckt sich von der Bodenoberfläche beispielsweise zwei bis drei Meter nach oben. Ein Durchfahrschutz 49 ist mit Befestigungseinrichtungen 48 am Pfosten 43 des modularen Zaunpfostens 40 angebracht. Der Erdanker 41 reicht im verbauten Zustand vorzugsweise bis zu einer Höhe oberhalb der Befestigungseinrichtungen 48, so dass die verstärkende Wirkung durch den innen liegenden Erdanker 41 auf den beispielsweise aus Aluminium gebildeten Pfosten 43 eine Stabilisierung des Durchfahrschutzes 49 mit vorzugsweise einem wie oben beschriebenen stabilen Draht 8 bewirkt.

Figur 10C zeigt eine beispielhafte Ausführung, bei der ein modularer Zaunpfosten 40 nach Figur 10B einen dreiecksförmigen Pfosten 43 aufweist, der auf einen T-förmigen Erdanker 41 aufgebracht ist. Dargestellt ist eine am Zaunpfosten 40 durchgängige Gittermatte 11. Dies kann bei länglichen Gittermatten 11 beispielsweise bei jedem zweiten Zaunpfosten 40 der Fall sein. An anderen Zaunpfosten 40 können hingegen jeweils zwei Gittermatten 11 enden und im Bereich des Anschlusses an den Zaunpfosten 40 durch ein oder mehrere vertikale Abdeckleisten 34 verdeckt sein. Die Röhren 3 der Gittermatte

können beispielsweise durch Krampen in einfacher Weise an den Zaunpfosten 40 befestigt werden und eine oder mehrere Abdeckleisten 34 können die Enden der Röhren 3 und damit eine mögliche Kabelführung zwischen den horizontalen Röhren 3 abschirmen.

Figur 10D zeigt eine beispielhafte Ausführung, bei der ein modularer Zaunpfosten 45 einen Pfosten 47 zur Verankerung im Boden 42 und zur Anbringung einer Gittermatte 44 aufweist. Der modulare Zaunpfosten 45 weist ferner ein Verstärkungselement 46 auf, das insbesondere im Bereich um die Bodenoberfläche zur Verstärkung des Pfostens 47 vorgesehen ist. Das Verstärkungselement 46 kann innerhalb des Pfostens 47, beispielsweise als Innenrohr, an oder um den Pfosten 47 angeordnet sein und ist insbesondere in einem statisch relevanten Höhenbereich des Zaunpfostens 45 vorgesehen, um den Pfosten 47 insbesondere gegen laterale Krafteinwirkungen zu verstärken. Vorteilhaft ist der Zaunpfosten 45 mit Pfosten 47 und Verstärkungselement 46 modular ausgebildet, so dass das Verstärkungselement 46 nach Einbringung, insbesondere Einschlagen oder Eindrehen des Pfostens 47 angebracht werden kann. Es ist besonders vorteilhaft, das Verstärkungselement 46 so auszugestalten, dass es sich über einen Bereich der Verankerung in einem Graben im Boden 42, zumindest einen Teil davon, und über der Bodenfläche bis zu einer Höhe erstreckt, die über eine Anbringung eines Durchfahrschutzes 49 mit Befestigungseinrichtungen 48 am Pfosten 47 reicht, so dass Krafteinwirkungen auf den Durchfahrschutz 49, die auf den Zaunpfosten 45 übertragen werden, durch die Verstärkung des Pfostens 47 mit dem Verstärkungselement 46 verbessert abgefangen werden können.

Ein Verstärkungselement 46 kann beispielhaft eine Gesamtlänge von 80 Zentimetern aufweisen. Im modularen Zaunpfosten 45 verbaut kann sich das Verstärkungselement auf einen Bereich von 10 Zentimeter unterhalb der Bodenfläche bis oberhalb eines Stahldrahts eines Durchfahrschutzes 49 mit entsprechenden Befestigungseinrichtungen 48 erstrecken. Alternativ kann sich das Verstärkungselement 46 von einer Höhe oberhalb der Befestigungseinrichtungen 48 eines Durchfahrschutzes 49 und/oder eines Drahtes des Durchfahrschutzes 49 nach unten bis zur Spitze des eingeschlagenen Pfostens 47 erstrecken, nachdem das Verstärkungselement 46 in den Pfosten 47 eingebracht wurde.

## Patentansprüche

1. Gittermatte (11), insbesondere für einen alarmgesicherten Sicherheitszaun (2),
wobei die Gittermatte zumindest teilweise aus Röhren (3, 24) mit mindestens einer Kammer zur Führung eines Signalkabels gebildet ist, wobei die Kammern sich kreuzender Röhren (3) getrennt bleiben,
**dadurch gekennzeichnet, dass**
die Gittermatte (11) so ausgebildet ist und/oder Mittel (24) aufweist, dass ein Signalkabel (4) auf mindestens einem Pfad, der zwischen Eintritt (E) in die Gittermatte und Austritt (A) aus der Gittermatte (11) durch mehr als eine Röhre (3) verläuft und dabei nur im Inneren der Gittermatte teilweise außerhalb von Röhren (3) verlaufen darf, durch die Gittermatte (11) geführt werden kann,
wobei die Gittermatte einen Bereich (5) aufweist, in dem ein Teil der Röhren (3) unterbrochen ist, so dass der Pfad eines in dem Bereich austretenden Signalkabels in mehr als einer Weise fortgesetzt werden kann, und mindestens ein flächiges Element (6) den Bereich (5) verdeckt.

2. Gittermatte (11) nach Anspruch 1, **dadurch gekennzeichnet, dass** ein Signalkabel (4) auf mindestens zwei derartigen Pfaden, insbesondere einer Vielzahl derartiger Pfade, durch die Gittermatte geführt werden kann.

3. Gittermatte nach Anspruch 1 oder 2, **dadurch gekennzeichnet, dass** das flächige Element Teil eines Prallschutzes und/oder Durchfahrschutzes (7) ist, der ferner einen über eine Dimension des flächigen Elementes (6) gespannten Schutz- und/oder Alarmdraht (8), insbesondere aus Stahl, aufweist.

4. Gittermatte nach einem der Ansprüche 1 bis 3, **dadurch gekennzeichnet, dass** das flächige Element (6) ein zur Gittermatte (11) offenes, flaches U-Profil (9) aufweist.

5. Gittermatte nach Anspruch 4, **dadurch gekennzeichnet, dass** zumindest ein Schenkel (10) des U-Profils (9) kammartig ausgebildet ist und in die Gittermatte (11) eingreift.

6. Gittermatte nach einem der Ansprüche 1 bis 5, **dadurch gekennzeichnet, dass** das flächige Element (6) auf der anderen Seite der Gittermatte von einem oder mehreren zweiten flächigen Elementen (12) verschlossen ist.

7. Gittermatte nach einem der vorigen Ansprüche, **dadurch gekennzeichnet, dass** die Gittermatte (11) an zumindest einer Kante (22), insbesondere der unteren (22a) und/oder oberen (22b) Kante, bogenförmige Röhren (24) zur Führung eines Signalkabels (4) umfasst, die zumindest einen Teil der Röhrenenden (25) der sich in der Gittermatte (11) kreuzenden Röhren (3) verbinden.

8. Gittermatte nach Anspruch 7, **dadurch gekennzeichnet:**
**dass** zumindest ein Teil (24a) der bogenförmigen Röhren (24, 24a) bei der Verbindung ein bis mehrere Röhrenenden (25) überspringt; und/oder
**dass** ein Röhrenende (25a) mit zwei an derselben Kante (22) liegenden Röhrenenden (25b, 25c) durch bogenförmige Röhren (24b) verbunden ist; und/oder
**dass** die Verbindung einen Y-förmigen Röhrenabschnitt (26) aufweist.

9. Gittermatte nach Anspruch 7, **dadurch gekennzeichnet, dass** bogenförmige Röhren (24) an der oberen und unteren Kante Röhrenenden (25) so verbinden, dass ein Signalkabel auf genau einem Pfad zwischen Eintritt (E) und Austritt (A) durch mehr als eine Röhre (3) durch die Gittermatte (11) geführt werden kann, ohne dabei außerhalb von Röhren (3) geführt zu sein.

10. Gittermatte nach einem der vorigen Ansprüche, **dadurch gekennzeichnet, dass** die Gittermatte ein Signalkabel (4) umfasst, das lose in Röhren (3, 24) geführt oder in Röhren (3, 24) eingeklebt ist.

11. Gittermatte nach Anspruch 10, **dadurch gekennzeichnet, dass** das Signalkabel (4a) in zumindest einer Röhre durch Rückführung vor Erreichen eines Rohrendes doppelt verlegt ist.

12. Gittermatte nach einem der vorigen Ansprüche, **dadurch gekennzeichnet:**
**dass** die sich in der Gittermatte kreuzenden Röhren einen wellenartigen Verlauf aufweisen und miteinander verwoben sind; und/oder
**dass** zumindest ein Teil der Röhren abgeflacht ist und/oder mehrere Kammern aufweist; und/oder
**dass** die Röhren im Wesentlichen diagonal zu den Kanten der Gittermatte verlaufen; und/oder
**dass** ein flächiger Abschnitt (27) der Gittermatte parallel zu einer Kante (22) abgewinkelt ist.

13. Alarmgesicherter Sicherheitszaun (2) mit
mindestens einer Gittermatte (11) nach einem der vorigen Ansprüche; und
mindestens zwei Zaunpfosten (28) zur Anbringung der mindestens einen Gittermatte (11) und Verankerung des Sicherheitszaunes (2).

14. Alarmgesicherter Sicherheitszaun nach Anspruch 13, **dadurch gekennzeichnet, dass** zumindest eine bogenförmige Röhre (24) zur Verbindung von Röhrenenden (25) an der unteren Kante (22a) der Gittermatte (11) Teil eines Bodenankers (29) und/oder eines Durchfahrschutzes (7) ist.

15. Alarmgesicherter Sicherheitszaun (2) mit
mindestens einer Gittermatte (11), wobei die Gittermatte zumindest teilweise aus Röhren (3, 24) gebildet ist, und zumindest ein Signalkabel (4) durch die Gittermatte (11) geführt ist,
**dadurch gekennzeichnet, dass**
die Röhren (3) in einem inneren Bereich (5) der Gittermatte (11) unterbrochen sind, und der Bereich (5) mit einem flächigen Element (6) zumindest auf einer der beiden Flächen der Gittermatte (11) verdeckt ist, so dass der Bereich (5), insbesondere ein in dem Bereich (5) geführtes Signalkabel (4), zumindest von einer Seite des Sicherheitszauns (2) nicht eingesehen werden kann.

16. Alarmgesicherter Sicherheitszaun nach Anspruch 15, **dadurch gekennzeichnet**, ferner aufzuweisen:
mindestens zwei Zaunpfosten (28), an denen die mindestens eine Gittermatte (11) befestigt ist;
einen Unterkriechschutz (30);
einen Übersteigschutz (31) mit einem oder mehreren Auslegern (32), die insbesondere als abscherende Ausleger ausgebildet sind;
ein Signalkabelverlegesystem (33); und
eine oder mehrere Auswerteeinheiten, die insbesondere eine zentrale Auswerteeinheit umfassen.

17. Alarmgesicherter Sicherheitszaun nach Anspruch 15 oder 16, **dadurch gekennzeichnet**, ferner zumindest eines der Folgenden aufzuweisen:
eine LED-Beleuchtung zur Ausleuchtung und/oder Signalisierung und/oder Abwehr;
eine Farbkennzeichnungsanlage, die eingerichtet ist, in Reaktion auf einen Eingriff am Sicherheitszaun Kennzeichnungsfarbe zur Kennzeichnung einer den Eingriff verursachenden Person und/oder eines den Eingriff verursachenden Objektes, insbesondere Fahrzeugs, und/oder des Eingriffsortes zu versprühen;
ein Bussystem mit Buselementen, die über ein durch ein oder mehrere Gittermatten geführtes Signalkabel mit einer Auswerteeinheit verbunden sind und regelmäßig Rückmeldesignale an die Auswerteeinheit senden, solange ihre Verbindung mit der Auswerteeinheit mittels des Signalkabels nicht unterbrochen ist; und
eine Videoüberwachungsanlage, die eingerichtet ist, in Verbindung mit einem durch Signalkabel und/oder Sensoren an Auslegern erkannten Eingriff eine zielgerichtete Videoüberwachung und/oder Videoanalyse eines Ereignisses vorzunehmen.

## Claims

1. A wire mesh mat (11) in particular for a security fence secured by an alarm system (2),
wherein the wire mesh mat is made at least partially from tubes (3, 24) with at least one chamber for passing a signaling cable, wherein the chambers of intersecting tubes (3) remain separated,
**characterized in that**
the wire mesh mat (11) is formed in such a manner and/or comprises means (24), such that a signaling cable (4) can be passed through the wire mesh mat (11) along at least one pathway, which runs between the entrance (E) into the wire mesh mat and the exit (A) from the wire mesh mat (11) through more than one tube (3) and may run partially outside of the tubes (3) only within the wire mesh mat,
wherein the wire mesh mat comprises a region (5), in which a part of the tubes (3) is interrupted, so that the pathway of a signaling cable exiting **in that** region can be continued in more than one manner, and at least one planar element (6) covers the region (5).

2. The wire mesh mat (11) according to claim 1, **characterized in that** a signaling cable (4) can be passed through the wire mesh mat on at least two such pathways, in particular a plurality of such pathways.

3. The wire mesh mat according to claim 1 or 2, **characterized in that** the planar element is part of a collision protection and/or drive-through protection (7), which also comprises a protection and/or alarm wire (8), in particular made of steel, along one dimension of the planar element (6).

4. The wire mesh mat according to one of the claims 1 to 3, **characterized in that** the planar element (6) comprises a flat U-shaped profile (9) that opens toward the wire mesh mat (11).

5. The wire mesh mat according to claim 4, **characterized in that** at least one leg (10) of the U profile (9) is formed in a comb-like manner and engages with the wire mesh mat (11).

6. The wire mesh mat according to one of the claims 1 to 5, **characterized in that**, on the other side of the wire mesh mat, the planar element (6) is closed by one or several second planar elements (12).

7. The wire mesh mat according to one of the afore-mentioned claims, **characterized in that**, along at least one edge (22), in particular the bottom (22a) and/or upper (22b) edge, the wire mesh mat (11) comprises arc-shaped tubes (24) for passing a signaling cable (4), which connect at least a part of the tube ends (25) of the tubes (3) intersecting in the wire mesh mat (11).

8. The wire mesh mat according to claim 7, **characterized in that**
in the connection, at least a part (24a) of the arc-shaped tubes (24, 24a) skips over one or several tube ends (25); and/or
a tube end (25a) is connected by arc-shaped tubes (24b) with two tube ends (25b, 25c) located at the same edge (22); and/or
the connection comprises a Y-shaped tube section (26).

9. The wire mesh mat according to claim 7, **characterized in that** arc-shaped tubes (24) at the upper and bottom edge connect tube ends (25) in such a manner that a signaling cable can be passed along exactly one pathway between the entrance (E) and the exit (A) through more than one tube (3) through the wire mesh mat (11), without passing outside the tubes (3).

10. The wire mesh mat according to one of the afore-mentioned claims, **characterized in that**, the wire mesh mat comprises a signaling cable (4), which is passed loosely in the tubes (3, 24) or glued into the tubes (3, 24).

11. The wire mesh mat according to claim 10, **characterized in that** the signaling cable (4a) is laid twice in at least one tube by being led back before reaching a tube end.

12. The wire mesh mat according to one of the afore-mentioned claims, **characterized in that**,
the tubes intersecting in the wire mesh mat have a wave-like run and are interwoven; and/or
at least a part of the tubes is flattened and/or comprise several chambers; and/or
the tubes extend substantially diagonally relative to the edges of the wire mesh mat; and/or
a planar section (27) of the wire mesh mat is angled so as to be parallel to an edge (22).

13. A security fence (2) secured by an alarm system with
at least one wire mesh mat (11) according to one of the afore-mentioned claims; and
at least two fence posts (28) for attaching the at least one wire mesh mat (11) and anchoring the security fence (2).

14. The security fence secured by an alarm system according to claim 13, **characterized in that** at least one arc-shaped tube (24) for connecting tube ends (25) at the bottom edge (22a) of the wire mesh mat (11) is part of a ground anchor (29) and/or a drive-through protection (7).

15. A security fence secured by an alarm system (2) with
at least one wire mesh mat (11), wherein the wire mesh mat is made at least partially from tubes (3, 24) and at least one signaling cable (4) is passed through the wire mesh mat (11),
**characterized in that**
the tubes (3) are interrupted in an inner region (5) of the wire mesh mat (11) and the region (5) is covered on at least one of the two surfaces of the wire mesh mat (11) with a planar element (6), so that the region (5), in particular a signaling cable (4) passing through the region (5), is not visible at least from one side of the security fence (2).

16. The security fence secured by an alarm system according to claim 15, **characterized in that** it additionally comprises:
at least two fence posts (28) to which the at least one wire mesh mat (11) is attached;
an anti-creep protection (30);
an anti-climb protection (31) with one or several suspension arms (32), which are more specifically formed as shearing arms;
a signaling cable laying system (33); and
one or several analysis units, which comprise more specifically a central analysis unit.

17. The security fence secured by an alarm system according to claim 15 or 16, **characterized in that** it additionally comprises at least one of the following:
an LED lighting system for illumination and/or signaling and/or defense;
a color marking system, which is arranged for spraying a marking color, in response to an intrusion at the security fence, for marking a person causing the intrusion and/or an object causing the intrusion, in particular a vehicle, and/or the place of intrusion;
a bus system with bus elements, which are connected with an analysis unit through signaling cable passing through one or several wire mesh mats and which regularly send feedback signals to the analysis unit as long as their connection with the analysis unit by means of the signaling cable is not interrupted; and
a video surveillance system, which is arranged for carrying out a targeted video surveillance and/or a video analysis of an event, in connection with an intrusion detected by a signaling cable and/or sensors at the suspension arms.

## Revendications

1. Treillis (11), en particulier pour une clôture de sécurité (2) protégée par une alarme,
où le treillis est formé au moins partiellement de tubes (3, 24) avec au moins un compartiment pour guider un câble de signalisation, les chambres de tubes (3) qui s'entrecroisent restant séparées,
**caractérisé en ce que**
le treillis (11) est configuré de telle manière et/ou comporte des moyens (24) tels qu'un câble de signal (4) peut être passé à travers le treillis (11) le long d'au moins un chemin qui s'étend entre une entrée (E) dans le treillis et une sortie (A) du treillis (11) à travers plus d'un tube (3) et qui ne peut s'étendre partiellement à l'extérieur des tubes (3) qu'à l'intérieur du treillis,
où le treillis comporte une région (5) dans laquelle une partie des tubes (3) est interrompue, de sorte que le chemin d'un câble de signal émergeant dans la région peut se poursuivre de plus d'une manière, et au moins un élément plat (6) recouvre la région (5).

2. Treillis (11) selon la revendication 1, **caractérisé en ce qu'**un câble de signal (4) peut être passé à travers le treillis par au moins deux chemins de ce type, en particulier par une pluralité de chemins de ce type.

3. Treillis selon la revendication 1 ou 2, **caractérisé en ce que** l'élément plat fait partie d'une protection contre les chocs et/ou d'une protection contre le franchissement (7) qui comporte en outre un fil de protection et/ou d'alarme (8), en particulier en acier, tendu le long d'une dimension de l'élément plat (6).

4. Treillis selon l'une des revendications 1 à 3, **caractérisé en ce que** l'élément plat (6) comporte un profil en U (9) plat ouvert sur le treillis (11).

5. Treillis selon la revendication 4, **caractérisé en ce qu'**au moins une branche (10) du profil en U (9) est configurée à la manière d'un peigne et entre en prise avec le treillis (11).

6. Treillis selon l'une des revendications 1 à 5, **caractérisé en ce que** l'élément plat (6) est fermé sur l'autre côté du treillis par un ou plusieurs deuxième éléments plats (12).

7. Treillis selon l'une des revendications précédentes, **caractérisé en ce que** sur au moins un bord (22), en particulier le bord inférieur (22a) et/ou supérieur (22b), le treillis (11) comprend des tubes en forme d'arc (24) pour guider un câble de signal (4), qui relient au moins une partie des extrémités de tube (25) des tubes (3) s'entrecroisant dans le treillis (11).

8. Treillis selon la revendication 7, **caractérisé en ce que** :
au moins une partie (24a) des tubes (24, 24a) en forme d'arc enjambent une ou plusieurs extrémités de tube (25) lors de la connexion ; et/ou
une extrémité de tube (25a) est reliée par des tubes (24b) en forme d'arc avec deux extrémités de tube (25b, 25c) situés sur le même bord (22) ; et/ou
la connexion comporte une section de tube (26) en forme de Y.

9. Treillis selon la revendication 7, **caractérisé en ce que** des tubes en forme d'arc (24) relient des extrémités de tube (25) au bord supérieur et inférieur de telle manière qu'un câble de signal peut être passé à travers le treillis (11) le long d'exactement un chemin entre l'entrée (E) et la sortie (A), à travers plus d'un tube (3), sans passer en-dehors des tubes (3).

10. Treillis selon l'une des revendications précédentes, **caractérisé en ce que** le treillis comprend un câble de signal (4) qui est passé de manière lâche dans des tubes (3, 24) ou collé dans les tubes (3, 24).

11. Treillis selon la revendication 10, **caractérisé en ce que** le câble de signal (4a) est posé en double dans au moins un tube en étant rapatrié avant d'atteindre une extrémité du tube.

12. Treillis selon l'une des revendications précédentes, **caractérisé en ce que** :
les tubes s'entrecroisant dans le treillis présentent un parcours ondulé et sont tissés les uns dans les autres ; et/ou
au moins une partie des tubes est aplatie et/ou présente plusieurs compartiments, et/ou
les tubes s'étendent essentiellement en diagonale parallèlement aux bords du treillis ; et/ou
une section plate (27) du treillis forme un angle parallèlement au bord (22).

13. Clôture de sécurité protégée par une alarme (2) avec
au moins un treillis (11) selon l'une des revendications précédentes ; et
au moins deux poteaux de clôture (28) pour la fixation de l'au moins un treillis (11) et l'ancrage de la clôture de sécurité (2).

14. Clôture de sécurité protégée par une alarme selon la revendication 13, **caractérisé en ce que** au moins un tube (24) en forme d'arc destiné au raccordement des extrémités de tube (25) au bord inférieur (22a) du treillis (11) fait partie d'un ancrage au sol (29) et/ou d'une protection contre le franchissement (7).

15. Clôture de sécurité protégée par une alarme (2) avec
au moins un treillis (11), où le treillis est formé au moins partiellement de tubes (3, 24) et au moins un câble de signal (4) est passé à travers le treillis (11),
**caractérisé en ce que**
les tubes (3) sont interrompus dans une région intérieure (5) du treillis (11), et la région (5) est recouverte avec un élément plat (6) au moins sur l'une des deux surfaces du treillis (11), de telle manière que la région (5), en particulier un câble de signal (4) passant à travers la région (5), n'est pas visible du moins depuis un côté de la clôture de sécurité (2).

16. Clôture de sécurité protégée par une alarme selon la revendication 15, **caractérisée en ce qu'**elle comporte en outre :
au moins deux poteaux de clôture (28) auxquels est fixé l'au moins un treillis (11) ;
une protection anti-reptation (30) ;
une protection anti-escalade (31) avec une ou plusieurs potences (32) qui prennent en particulier la forme de potences de cisaillement ;
un système de pose de câble de signal (33) ; et
une ou plusieurs unités d'analyse qui comprennent en particulier une unité d'analyse centrale.

17. Clôture de sécurité protégée par une alarme selon la revendication 15 ou 16, **caractérisée en ce qu'**elle comporte en outre au moins un des éléments suivants :
un éclairage LED pour l'illumination et/ou la signalisation et/ou la défense ;
une installation de marquage couleur installée pour pulvériser, en réaction à une intrusion au niveau de la clôture de sécurité, une couleur de marquage pour marquer une personne causant l'intrusion et/ou un objet causant l'intrusion, en particulier un véhicule, et/ou le lieu de l'intrusion ;
un système de bus avec des éléments de bus qui sont reliés avec une unité d'analyse par un câble de signal passé à travers un ou plusieurs treillis et qui envoient régulièrement des signaux de retour à l'unité d'analyse aussi longtemps que leur connexion avec l'unité d'analyse au moyen du câble de signal n'est pas interrompue ; et
une installation de surveillance vidéo qui est installée pour effectuer une surveillance vidéo et/ou une analyse vidéo ciblées d'un événement en lien avec la détection par des câbles de signal et/ou des capteurs d'une intrusion au niveau des potences.
